# EUROPÄISCHE PATENTSCHRIFT

(11) **EP 0 195 082 B1**
(45) Veröffentlichungstag und Bekanntmachung des Hinweises auf die Patenterteilung: **11.03.1992**
(21) Anmeldenummer: 85905324.1
(22) Anmeldetag: 25.09.1985
(51) Int. Cl.: A61G 7/02, A61G 9/00, A61H 33/00

(54) **BEHANDLUNGSLIEGE**
HANDLING BED
LIT DE TRAITEMENT

(30) Priorität: 27.09.1984 DE 3435555
(43) Veröffentlichungstag der Anmeldung: 24.09.1986
(73) Patentinhaber: Huber, Helmut, D-8192 Geretsried (DE)
(72) Erfinder: VAN DEN BRANDT, Wilhelm, D-8000 München 80 (DE)
(74) Vertreter: Haft, von Puttkamer, Berngruber, Czybulka
(86) Internationale Anmeldenummer: EP8500499
(87) Internationale Veröffentlichungsnummer: WO8601999

(56) Entgegenhaltungen:
- EP-A- 0 024 743
- CH-A- 566 779
- DE-A- 2 140 559
- FR-A- 1 356 926
- US-A- 2 432 147
- US-A- 4 074 370

## Beschreibung

Die vorliegende Erfindung betrifft eine Behandlungsliege zur hygienischen Reinigung und Pflege, Bedürfnisbefriedigung sowie zur diagnostischen Überwachung und therapeutischen Versorgung dauernd oder vorübergehend bettlägriger bewegungsloser, bewegungseingeschränkter und/oder behinderter Personen, gemäß dem Oberbegriff des Anspruchs 1. Eine derartige Behandlungsliege ist aus der DE-A-2 140 559 bekannt.

Bei dieser Art von Patienten kann es sich um Personen handeln, die altersbedingt bettlägrig sind oder als Folge einer unheilbaren, zum langsamen Tod führenden Krankheit (z. B. Krebs oder MS) bettlägrig sind oder dauernd gelähmt sind oder aber auch um solche, die ihren Heilungsprozeß im Liegen abwarten müssen (z.B. Oberschenkelfrakturen).

Gemeinsam ist dieser Gruppe von Personen, daß sie im medizinischen Sinne keine Patienten mehr sind und deshalb nicht in einem Krankenhaus verweilen können , obwohl sie nur dort optimal versorgt werden könnten.

Die Erfindung hat sich zur Aufgabe gestellt, eine Behandlungsliege zu schaffen, mit der eine optimale Ganzkörperversorgung dieses Personenkreises in ihren Wohnungen, d.h. in der Familiengemeinschaft von Angehörigen oder in Pflegeheimen ermöglicht wird, so daß die betroffenen Personen in die Lage versetzt werden, sich je nach körperlicher Verfassung selbst zu helfen bzw. den helfenden Betreuern, d.h. Ehepartner, Familienangehörigen, Nachbarschaftshilfekräften, Pflegekräften, niedergelassenen Ärzten usw. die räumlich und situationsbedingten Belastungen genommen werden, die einer optimalen Betreuung entgegenstehen.

Ausgehend von einer Behandlungsliege der eingangs näher genannten Art erfolgt die Lösung dieser Aufgabe mit den im kennzeichnenden Teil des Anspruchs 1 angegebenen Merkmalen; vorteilhafte Ausführungsformen sind in den Unteransprüchen beschrieben.

Die erfindungsgemäße Behandlungsliege berücksichtigt die Ablaufumstände und umgebungsbedingten Anforderungen ebenso wie die vorhandenen seelischen, persönlichen, zwischenmenschlichen, räumlichen, organisatorischen und finanziellen Begrenzungen, denen bettlägrige und pflegebedürftige Personen außerhalb eines Krankenhauses unterworfen sind. Dabei geht die Erfindung davon aus, daß die betroffene bettlägrige Person sich in ihrem Bett vornehmlich nur zum Schlafen aufhalten möchte und alle pflegerischen Versorgungen außerhalb des Schlafbettes,d.h. auf der Behandlungsliege vornehmen lassen möchte.

Dasselbe trifft auf die helfenden Personen zu, da es um ein Vielfaches leichter und handhabbarer ist, die zu betreuende Person außerhalb des Schlafbettes zu versorgen.

Mit der erfindungsgemäßen Behandlungsliege werden eine Vielzahl von Vorteilen erzielt; diese sind im einzelnen: pflegerische Aufgaben:
einen kraftarmen Transport der bettlägrigen Person aus ihrem Schlafbett auf die Behandlungsliege;
die Verrichtung der Bedürfnisse in sitzender Körperhaltung;
das Sitzen der betroffenen Person auf einer toilettenähnlichen Anordnung;
die automatische und hygienische Genitalreinigung und Trocknung;
die Entsorgung der Exkremente automatisch und mit geringer Geruchsbelästigung oder manuell ohne direkten Sicht- und Berührungskontakt;
eine Ganzkörper- und Genitalienduschreinigung für beide Geschlechter;
eine Hauterfrischungssprühung (z.B. Franzbranntwein);
eine Selbstversorgung der Personen hinsichtlich der täglichen Verrichtungen wie Zähneputzen, Kämmen, Rasieren etc. die Möglichkeit in sitzender, wenn nötig gestützter Haltung zu Essen, zu Lesen, zu Schreiben;
die automatische Reinigungs- und Desinfektionssprühung der Liege;
die Möglichkeit, ohne bauliche Veränderungen und Zusatzeinrichtungen an die bestehenden Haussysteme der Ver- und Entsorgung von Wasser bzw. Elektrizität angeschlossen zu werden;
die Möglichkeit der Ausbildung einer Aufnahmevorrichtung auf der Behandlungsliege für solche Personen, die aus therapeutischen Gründen einer Körperruhigstellung in einer Liegeschale unterzogen werden und aus dieser heraus den gleichen pflegerischen, diagnostischen und therapeutischen Bedarf befriedigt erhalten;
die Möglichkeit, die Person, wenn nötig, zu transportieren;
geringer Raumbedarf bei Lagerung und
freie Zugänglichkeit für die Pflegekräfte.

Ein weiterer Vorteil im Sinne einer optimalen Betreuung dieser Personen ist die therapeutische Versorgung zur Aufrechterhaltung bzw. Wiederherstellung oder Besserung der körperlichen Vitalfunktionen. Hier sind besonders solche Störungen angesprochen, deren Ursprung in der langen Bettlägrigkeit der Personen finden, z.B. Stuhlgangprobleme, Blutdruck- und Kreislaufprobleme, Muskelschwäche, Durchblutungsstörungen usw. und die daraus folgende Lebensunlust, Depressionen usw.

Ferner kann auch solchen individuell indizierten medizinisch verordneten Therapieformen entsprochen werden, die krankheitsbedingte Nachsorgetherapien sind, wie z.B. die Infusionstherapie, die Entzündungs- und Infektionstheraie, das Aufsteh- und Gehtraining, die Extremitäten-Bewegungstherapie, die Kneipp-sche Wassertherapie, die Reizstromtherapie oder die Inhalations- bzw. O₂-Therapie.

All diese Therapiemöglichkeiten werden durch die erfindungsgemäße Behandlungsliege entweder in direkter oder indirekter Form ermöglicht. Auch derartige Therapien sind möglich, für die apparative Zusatzeinrichtungen erforderlich sind, z.B. für das Verabreichen von Spritzen, für Blutentnahmen, für kleinere operative Wundversorgungen, für die Spültherapie oder wiederbelebende Notfallhilfe. Einsetzbar im Sinne des Baukastenprinzips sind auch Geräte bekannter Art zur Diagnose und Überwachung der Kardialfunktionen, wie z.B. EKG-Überwachung und diagnostische Auswertung externer Herzschrittmacher, Defibrillator, um nur einige zu nennen. Ferner können bettlägrige Personen auch in solchen Körperpositionen gehalten werden, wie sie z.B. für eine gynäkologische Untersuchung bzw. Spültherapie erforderlich sind.

Vorgesehen ist auch die Möglichkeit der Speicherung der diagnostischen Werte bzw. der Daten der Überwachungstätigkeit, so daß sie telemetrisch in ein entsprechendes Abrufsystem übertragen und von dort vom betreuenden Arzt jederzeit abgerufen werden können. Auf diese Weise ist auch ein Notfall-Code übermittelbar.

Aus der DE-A 21 40 559 ist zwar eine Vorrichtung zur inneren Human-Wassertherapie aut einem fahrbaren Gestell bekannt, mit einer Einrichtung zur Zuführung von Behandlungsflüssigkeit aus einem Vorratsbehälter über eine Auslaßvorrichtung zu einem Patienten, mit einer Sitz- und Liegefläche für einen Patienten, deren Lehnen- und Kopfstützenteile in der Neigung verstellbar sind und an deren waagrechten, den beiden Gesäßhälften angepaßten Sitzteil eine Behandlungskonsole mit zwei geneigten Sitzflächen für die Oberschenkel bei angezogenen Knien, vorgesehen ist, wobei die Konsole eine Einrichtung zum Wegleiten der vom Patienten mit der zuvor durchgeführten Behandlungsflüssigkeit ausgeschiedenen Substanzen aufweist und mit einer Einrichtung zum Sammeln der ausgeschiedenen Substanzen, die mit der Einrichtung zum Wegleiten verbunden ist, jedoch ist diese Vorrichtung nicht zur Ganzkörper-Versorgung geeignet.

Die US-A 24 32 147 beschreibt einen auf ein Krankenhausbett aufsetzbaren Badewannenteil, der in etwa seiner Mitte mit einer Toilettenöffnung, mit einer Sprüh- und Waschanordnung sowie mit entlang des Umfangs der Liegefläche verlaufenden aufblasbaren Wänden versehen ist. Dieser aufsetzbare Badewannenteil eignet sich ausschließlich zum Reinigen bettlägriger Personen, nicht aber zur weiteren therapeutischen oder diagnostischen Betreuung.

Aus der FR-A 13 56 926 ist schließlich eine Transportbahre für Operationspatienten bekannt, die an einer ihrer Längsseiten mit einer verschwenkbaren Gleitfläche zur Übergabe der Person an ein Krankenhausbett versehen ist.

Mit diesen bekannten Vorrichtungen werden jedoch die oben angegebenen Vorteile nicht erzielt.

Im folgenden wird die Erfindung anhand der Zeichnung näher erläutert, in der vorteilhafte Ausführungsbeispiele einer erfindungsgemäßen Behandlungsliege dargestellt sind.

Figur 1A zeigt schematisch eine Seitenansicht einer Behanlungsliege, die aus einer zusammenklappbaren Liegefläche 1 besteht, die auf einer Konsole 2 angeordnet ist, in der die Ver- und Entsorgungsanordnung untergebracht ist. Die Konsole ist fahrbar, da an ihrer Unterseite über eine Vielzahl von Haltearmen 3 Räder 4 angeordnet sind.

Wie Figur 1E zeigt, können die Haltearme 3 ausziehbar gestaltet sein, um so unterschiedlichen Belastungen gerecht zu werden. In Figur 1B ist die Behandlungsliege im zusammengeklappten Zustand der Liegefläche schematisch dargestellt.

Figur 1C zeigt ebenfalls schematisch eine Seitenansicht der Konsole, die an ihrer Oberseite mit einer Öffnung versehen ist, die den Zugang zur Ver- und Entsorgungsanordnung gewährleistet. Getrennt von der Ver- und Entsorgungsanordnung können eine Vielzahl von elektrischen Anschlüssen an der Konsole vorgesehen sein.

Die Konsole kann mit einer Verstelleinrichtung für die Liegefläche 1 z.B. einer hydraulischen, pneumatischen oder elektrischen Anordnung versehen sein, die in Figur 1D schematisch mit 6 bezeichnet ist. Im Falle von Druckzylindern 7 (Figur 1F) sind diese z.B. hufeisenförmig an der Oberseite der Konsole befestigt um so der Liegefläche 1 eine beliebig einstellbare Seiten-, Höhen- und Längenverstellung zu erteilen.

Figur 2b zeigt eine verkleinerte Draufsicht auf eine Liegefläche, die in mehrere Sektionen 8 unterteilt ist, wobei die einzelnen Segmente gelenkig miteinander verbunden sind um so die Liege zusammenzuklappen.

Figur 2a zeigt in vergrößerter Darstellung eine Draufsicht auf diese Liegefläche, wobei die einzelnen Sektionen 8 mit einer Vielzahl von Feldern 9 versehen sind. Die Felder 9 können aus aufblasbaren Hohlkörpern, z.B. aus Gummi bestehen oder aus einem geeigneten Kunststoff, der so weit elastisch ist, daß er sich an die anatomische Körperform anpaßt. Die Felder 9 können entweder gemeinsam oder auch einzeln an eine Luftpumpe angeschlossen sein, wie es in Figur 2d angedeutet ist. Dadurch ist jedes einzelne Feld 9 über einen zugeordneten Schlauch 15 von einer Pumpe 14 mit unterschiedlichem Druck aufblasbar um so den Gegebenheiten der Person Rechnung zu tragen. Zwischen den Feldern 9 sind Ablaufrillen 17 vorgesehen, die zu der am tiefsten liegenden Stelle der Liegefläche 1 verlaufen, an der ein vorzugsweise kreisförmiger Ausschnitt 5 Vorgesehen ist, der von einem Rand begrenzt wird. Dieser Ausschnitt steht direkt mit der Ver- und Entsorgungsanordnung in der Konsole 2 in Verbindung.

Am Außenrand der Liegefläche ist eine z.B. aufblasbare Seitenwand 10 vorgesehen, die, nachdem sie mit einem Fluid gefüllt worden ist, das Füllen der Liegefläche 1 mit Flüssigkeit ermöglicht. Figur 2c zeigt einen Schnitt durch die Liegefläche 1 mit der Seitenwand 10 in nichtaufgeblasenem, d.h. im Ruhezustand. Damit die Verstellbarkeit der einzelnen Segmente bei aufgeblasener Seitenwand 10 gewährleistet ist, sind an den Gelenkstellen ziehharmonikaförmige Gelenke 12 in der Seitenwand vorgesehen, die ein Abknicken des geraden Verlaufs der Seitenwand 10 ermöglichen. Um ferner eine Anpassung der Liegefläche 1 an die Körperlänge der Person zu gewährleisten, sind an den beiden Endteilen Verlängerungsstücke 11 vorgesehen, die ebenfalls ziehharmonikaförmig ausgestaltet sein können, um so eine Längenverstellbarkeit der Liegefläche zu gewährleisten.

Die Seitenwand 10 kann dabei so ausgestaltet sein, daß sie eine versteifte Außenhaut und eine dehnbare Innenhaut aufweist, so daß beim Ablassen eines Teils der Füllluft die Innenbaut sich nach unten zusammenzieht und damit die Oberkante der Außenhaut ebenfalls nach unten zieht.

Der in etwa der Mitte der Liegefläche angeordnete runde Ausschnitt 5 kann, wie in Figur 2e angedeutet, verschlossen werden. Diese Verschließbarkeit wird z.B. durch vier elastische Segmente 16 gewährleistet, die aufblasbar sind und dabei die Form eines Viertelkreises annehmen. Sie können unter dem Einfluß einer Rückholfeder 16' stehen, die bei nachlassendem Druck den Ausschnitt 5 öffnet; sie können auch magnetisch oder elektrisch betätigt werden.

Figur 2c zeigt ferner, daß unterhalb des Ausschnitts 5 eine Auffangschale 13 vorgesehen ist, die mit der Entsorgungsanordnung in der Konsole in Verbindung steht.

Die Liegefläche 1 kann z.B. über eine in Figur 2f dargestellte zentrale Verriegelungs- und Entriegelungsanordnung von der Konsole 2 und damit von der Ver- und Entsorgungsanordnung gelöst werden.

Figur 3 zeigt schematisch den Aufbau der Versorgungsanordnung, die im gewählten Beispiel aus einem Kammersystem 19 besteht, das eine Vielzahl von Kammern 20 bis 24 aufweist, wobei jede Kammer mit einem Füllstandsanzeiger versehen ist. Die erste Kammer 20 kann z.B. Seife enthalten, die zweite Kammer 21 eine Einlaufflüssigkeit, die Kammer 22 eine gynäkologische Flüssigkeit, die Kammer 23 eine Sondermischung und die Kammer 24 ein Desinfektionsmittel. Jede Kammer ist über einen zugeordneten Schlauch mit einem Mischventil 25 verbunden, das über einen weiteren Schlauch mit einer Pumpe 27 z.B. einer Rollenpumpe verbunden ist, die wiederum über einen Wärmetauscher 28 zu einem Zweiwegeventil 29 führt. An geeigneter Stelle z.B. zwischen der Pumpe 27 und dem Wärmetauscher 28 ist eine Luftleitung 30 angeschlossen. Ferner ist an das Mischventil 25 eine z.B. mit dem Hausanschluß verbundene Wasserleitung 32 mit zugeordnetem Entkalker 33 angeschlossen.

Eine elektrische Steuerschaltung 31 steuert die Funktionen der einzelnen Ablaßanordnungen des Kammersystems des Mischventils der Pumpe und des Wärmetauschers 28.

Nach dem Zweiwegeventil 29 ist ein in seiner Gesamtheit mit 34 bezeichneter Sprühkopf angeordnet sowie über einen längeren flexiblen Schlauch eine Duschvorrichtung 35 zur Ganzkörperreinigung der Person. Der in Figur 4 näher dargestellte Sprühkopf 34 dient zur Zuführung geeigneter Flüssigkeit, z.B. zur Genitalreinigung durch den Ausschnitt 5 hindurch. Zu diesem Zweck weist er zwei sich gegenüberliegende und radial erstreckende Begrenzungslippen 40, 41 auf sowie eine etwa mittig angeordnete in Richtung ihrer Längsachse verstellbare Sprühdüse 36, wobei die Begrenzungslippen 40 und 41 als Anschlag bei rektaler Einführung der Düse 36 dienen.

Der Sprühkopf 34 kann aus einer Vielzahl übereinander angeordneter um ihre Längsachse drehbare Lochscheiben 42 bestehen, von denen eine in Draufsicht in Figur 4d dargestellt ist. Durch Relativverdrehung der einzelnen Lochscheiben zueinander (Figur 4c) können unterschiedliche Sprühstrahlen erzeugt werden, wie es in Figur 4e in Draufsicht angedeutet ist.

Durch geeignete Betätigung des Zweiwegeventils kann eine entsprechende Flüssigkeit entweder der Duschvorrichtung 35 für die Ganzkörperreinigung oder dem Sprühkopf 34 zugeführt werden, so daß beliebige Strahl-, Schwall- oder Duschsprühungen vorgenommen werden können oder aber auch erwärmte Luft durch den Luftanschluß 30.

Wie Figur 4b weiter erkennen läßt, ist der Sprühkopf 34 in Ruhestellung neben und unterhalb des Ausschnitts 5 angeordnet und zwar über ein entsprechendes Gelenk 58 an einem Gestänge 38, das um einen Drehpunkt 39 verschwenkbar ist. Damit wird sichergestellt, daß der Sprühkopf 34 nicht verschmutzen kann und erst zum gewählten Zeitpunkt seine Reinigungsstellung in der Mitte des Ausschnitts 5 einnimmt. In der in Figur 4b gezeigten Ruhestellung des Sprühkopfs 34 kann er eine Desinfektionsreinigung der gesamten Entsorgungsanordnung vornehmen.

Das Gestänge 38 kann sowohl von der Person auf der Liegefläche als auch von einer Hilfsperson verschwenkt werden.

In Figur 5 ist schematisch die Entsorgungsanordnung dargestellt. Mit 13 ist wieder die Auffangschale bezeichnet, die unterhalb des Ausschnitts 5 angeordnet ist und die sich nach unten in einen Trichterteil 44 verjüngt. Eine stationäre Entsorgung kann dadurch erfolgen, wie es in Figur 5a angedeutet ist, wenn eine Exkrementenpfanne 43, die unterhalb der Liegefläche 1 angeordnet ist und die mit einer entsprechenden Einlaßöffnung versehen ist, direkt unterhalb des Trichtersteges der Auffangschale 13 verschoben wird. Figur 5b zeigt ferner, daß unterhalb der Auffangschale eine profilierte Schienenanordnung 46 vorgesehen ist, die einen nicht näher gezeigten Haltebolzen aufweist, der , sofern die Exkrementenpfanne 43 über die Schienen unter den Auslauftrichter geschoben wird, gleichzeitig den Deckel der Pfanne öffnet. Über eine zahnradähnliche Anordnung, die am Ende der Schienen 46 angebracht ist und die mittels einer Rolle 47 zwei Räder verbindet, können auf der Rolle angeordnete Papiertüten 45 durch das Einschieben der Pfanne über diese gezogen werden und mit ihrer Öffnung unter den Auslauftrichter zu liegen kommen. Das Gewicht der herunterfallenden Exkremente durch die Öffnung 59 bewirkt nun, daß sich der Boden der flach gelieferten Tüte aufgrund seiner Beschaffenheit an den Seitenwänden nach unten bewegt und damit eine saubere und hygienische Entsorgung gewährleistet (Figur 5c). Eine weitere Erleichterung wird dadurch erzielt, daß, wie in Figur 5d dargestellt, eine Seitenwand 48 der Pfanne 43 verschwenkbar ausgestaltet ist.

Die Einmaltüten zur Entsorgung können an den Kanten der Oberseite einen Lochstreifen aufweisen und in Form eines Endlosbandes vorhanden sein, die über eine Perforationsanordnung voneinander getrennt werden können.

Wie Figur 5e zeigt, kann auch eine automatische Entsorgung dadurch erfolgen, daß die Auffangschale 13 über eine Zerkleinerungspumpe mit einem Sammelbehälter 51 versehen ist, an den eine Absaugpumpe 52 angeschlossen ist. Dabei kann im Trichter der Auslaufschale 13 eine federbelastete Klappe 49 vorgesehen sein, die im unbelasteten Zustand den Trichter verschließt und nur mittels des Gewichtes der festen Exkremente geöffnet wird bzw. großer Mengen Flüssigkeit, wie sie beim Duschen anfallen.

Eine weitere Möglichkeit besteht darin, wie es in Figur 5f und 5g angedeutet ist, die Auffangschale 13 direkt mit einem abtrennbaren Sammelbehälter 51 zu verbinden bzw. zwischen Auffangschale 13 und Sammelbehälter 51 eine Vorrichtung zur Pulverisierung der Exkremente und der Flüssigkeiten vorzusehen, z.B. durch entsprechendes Abkühlen und Verdampfen bzw. durch Zufuhr von Energie , wie Laserstrahlung oder Ultraschallwellen und anschließender Pulverisierung der so gewonnenen Teilchen.

Figuren 6a bis 6h zeigen verschiedene Stellmöglichkeiten der Liegefläche z.B. durch Einsatz der pneumatischen, hydraulischen oder elektrischen Verstelleinrichtung, wie es in den Figuren 6c bis 6f schematisch angedeutet ist. In Figur 6a ist die Liegefläche stuhlförmig mit stark geneigter Rückenlehne dargestellt, in Figur 6b mit wenigstens einem verlängerten Haltearm 3 usw.

Wie Figur 7 ferner zeigt, ist eine Seitenwand der Behandlungsliege mit einer Gleitfläche 54 versehen um die Person von der Liegefläche 1 auf eine andere Liegeebene, z.B. ein Schlafbett 53 zu befördern. Durch eingearbeitete Aussparungen 55 in der Gleitfläche 54 können die Personen sich auch selbsttätig über die Gleitfläche bewegen. Die Gleitfläche 54 selbst kann eine Vielzahl freibeweglicher Rollen oder Kugeln 56 aufweisen, die z.B. als Band angeordnet sind. Die Gleitfläche 54 kann verschwenkbar an der Behandlungsliege angeordnet sein und kann unter einem Winkel zur Horizontalen an dieser arretierbar sein. Figur 7b zeigt eine Seitenansicht der Gleitfläche 54 zwischen der Behandlungsliege und einem Schlafbett 53. Wie Figur 7c zeigt können die Rollen oder Kugeln auch so angeordnet sein, daß sie an die anatomische Körperform angepaßt sind.

Die Gleitfläche 54 kann ferner über ein Gelenk mit der Behandlungsliege verbunden sein und an ihrer gegenüberliegenden Seite ein über den Rahmen des Schlafbettes überstülpbares Hohlprofil aufweisen; ferner kann sie mit einer Flüssigkeitsablaufrille sowie mit einer Austrittsöffnung für Warmluft versehen sein.

Die Liegefläche 1 kann z.B. auf einem Rahmen angeordnet sein, der dann ebenfalls in gelenkig miteinander verbundene Segmente unterteilt ist oder aber aus einem geeigneten Kunststoff bestehen, der steif genug ist, um die Last der Person zu tragen und ebenfalls in Segmente unterteilt ist. Die Behandlungsliege kann ferner mit einer Vielzahl von Zusatzgeräten versehen werden, z.B. mit einem Infusionsständer, mit einem einsteckbaren Tisch mit Drehspiegel, mit einer gynäkologischen Beinhalterung, mit einer rektoskopischen Untersuchungsanordnung oder auch mit einem Fahrradergometer. Ferner kann eine Anordnung zur Speicherung medizinischer Daten und Werte der behandelten Person aufweisen sowie eine Einrichtung zur telemetrischen Übertragung dieser Werte. Sie kann ferner ein elektronisches Steuersystem zur zentralen Betätigung aller Funktionen aufweisen, das durch die Person selbst oder eine Hilfsperson bedient wird.

Die erfindungsgemäße Behandlungsliege ist auch aufgrund ihrer besonderen Konstruktion besonders gegen Explosionen geschützt.

## Patentansprüche

1. Behandlungsliege zur Reinigung und Pflege, zur Bedürfnisbefriedigung, zur diagnostischen Überwachung und zur therapeutischen Versorgung bettlägriger, bewegungsloser, bewegungseingeschränkter oder behinderter Personen, mit einer verstellbaren Liegefläche (1), die eine Anzahl gelenkig miteinander verbundener Sektionen (8) aufweist und die auf einer fahrbaren Konsole (2) angeordnet ist, mit einer in der Konsole angeordneten Versorgungsanordnung für flüssige Stoffe und mit einer Entsorgungsanordnung für flüssige und feste Stoffe, mit einer Reinigungsanordnung für die Person und mit einem elektrischen Steuersystem zur zentralen Betätigung aller Funktionen, dadurch gekennzeichnet, daß:
jede Sektion (8) in eine Vielzahl von formveränderlichen sich an die Anatomie anpassenden Feldern (9) unterteilt ist, zwischen denen Ablaufrillen (17) für Flüssigkeiten vorgesehen sind, die von den Seitenwänden (10) der Liegefläche (1) radial zu einem etwa mittig in der Liegefläche angeordneten runden Ausschnitt (5) verlaufen, der niedriger angeordnet ist als die Seitenwände,
die Seitenwände (10) aufblasbar sind und eine versteifte Außenhaut sowie eine dehnbare Innenhaut aufweisen, so daß beim Ablassen eines Teils der Füll-Luft sich die Innenhaut nach unten zusammenzieht und damit die Oberkante der Außenhaut nach unten zieht,
die Versorgungsanordnung eine Luftdüse aufweist, die mit einem Zweiwegeventil (29) verbunden ist, um Trocknungsluft der Reinigungsanordnung (34,35) zuzuführen und daß sie eine Einrichtung zur Speicherung medizinischer Daten und Werte der behandelten Person aufweist, sowie eine Einrichtung zur telemetrischen Übertragung dieser Werte.

2. Behandlungsliege nach Anspruch 1, dadurch gekennzeichnet, daß die Konsole über ausziehbare Haltearme mit den Rädern verbunden ist.

3. Behandlungsliege nach Anspruch 1, dadurch gekennzeichnet, daß die Felder (9) der einzelnen Sektionen (8) der Liegefläche (1) aus aufblasbaren Hohlkörpern aus Gummi oder elastisch verformbarem Kunststoff bestehen.

4. Behandlungsliege nach Anspruch 3, dadurch gekennzeichnet, daß jedem Feld (9) der Liegefläche (1) eine eigene Luftzuführungsanordnung (15) zugeordnet ist.

5. Behandlungsliege nach einem der vorhergehenden Ansprüche, dadurch gekennzeichnet, daß der Ausschnitt (5) in der Liegefläche (1) verschließbar ist.

6. Behandlungsliege nach einem der vorhergehenden Ansprüche, dadurch gekennzeichnet, daß an ihrem Fußende eine Flachstelle aus festem Material angeordnet ist zur Aufnahme von Geräten der Bewegungstherapie.

7. Behandlungsliege nach einem der vorhergehenden Ansprüche, dadurch gekennzeichnet, daß die Endteile der Liegefläche (1) ausziehbar sind.

8. Behandlungsliege nach Anspruch 1, dadurch gekennzeichnet, daß die Versorgungsanordnung mehrere Kammern (20 bis 24) aufweist, die mit einem Flüssigkeitsstandsanzeiger versehen sind und über Auslaßrohre mit einem Mischventil (25) verbunden sind, um so Strahl-, Schwall-, Dusch- und/oder Desinfektionssprühungen vornehmen zu können.

9. Behandlungsliege nach Anspruch 8, dadurch gekennzeichnet, daß sie eine Regeleinrichtung zur Mischung von Reinwasser mit Behandlungsflüssigkeit aufweist.

10. Behandlungsliege nach einem der vorhergehenden Ansprüche, dadurch gekennzeichnet, daß unterhalb des Ausschnitts (5) ein in die Mitte des Ausschnittes (5) verschwenkbarer Sprühkopf (34) vorgesehen ist, der mehrere übereinander angeordnete relativ zueinander verdrehbare Lochscheiben (42) aufweist und wenigstens zwei radial angeordnete Begrenzungslippen (40, 41).

11. Behandlungsliege nach Anspruch 10, dadurch gekennzeichnet, daß die oberste Lochscheibe des Sprühkopfes (34) eine mittig angeordnete in Axialrichtung verstellbare Sprühdüse aufweist.

12. Behandlungsliege nach einem der vorhergehenden Ansprüche, dadurch gekennzeichnet, daß zusätzlich zum Sprühkopf (34) eine mit einem flexiblen Schlauch verbundene Duschvorrichtung (35) zur Ganzkörperreinigung vorgesehen ist, die über das Zweiwegeventil (29), einen Wärmetauscher (28), eine Druckpumpe (27) und ein Mischventil (25) mit den Kammern (20 bis 24) verbunden ist.

13. Behandlungsliege nach einem der vorhergehenden Ansprüche, dadurch gekennzeichnet, daß unterhalb des Ausschnitts (5) in der Liegefläche (1) eine sich trichterförmig nach unten verjüngende Auffangschale (13) mit innen liegendem Spülring und außen liegendem Haltering vorgesehen ist.

14. Behandlungsliege nach Anspruch 13, dadurch gekennzeichnet, daß sich am Ende des trichterförmigen Teils (44) der Auffangschale (13) eine Schienenanordnung (46) befindet mit einem Haltebolzen zur Aufnahme einer Exkrementenpfanne (43) mit gleichzeitiger Öffnung des an der Pfanne vorgesehenen Deckels.

15. Behandlungsliege nach Anspruch 14, dadurch gekennzeichnet, daß am Ende der Schienen (46) eine zahnradähnliche Anordnung mit einer Rolle (47) und zwei Rädern vorgesehen ist, so daß auf der Rolle (47) befindliche Papiertüten (45) durch das Einschieben der Pfanne (43) über diese gezogen werden und mit ihrer Öffnung (59) unter den Trichter (44) der Auffangschale (13) zu liegen kommen.

16. Behandlungsliege nach Anspruch 15, dadurch gekennzeichnet, daß die Papiertüten (45) gefaltete Seitenwände aufweisen, die durch einen Boden miteinander verbunden sind und daß die Kanten der Oberseite einen Lochstreifen und zwei einander gegenüberliegende Seiten aufweisen, wobei die einzelnen Tüten miteinander über perforierte Streifen verbunden sind.

17. Behandlungsliege nach einem der vorhergehenden Ansprüche, dadurch gekennzeichnet, daß die Exkrementenpfanne (43) eine über eine Gelenkschiene verschwenkbare Seite (48) aufweist, die über eine Zugeinrichtung verschwenkbar ist.

18. Behandlungsliege nach einem der vorhergehenden Ansprüche, dadurch gekennzeichnet, daß im Trichterteil (44) der Auffangschale (13) ein Lochsieb vorgesehen ist zur Trennung von Flüssigkeit und festen Stoffen und daß im Trichterteil (44) eine federbelastete Klappe (49) vorgesehen ist, die ohne Belastung den Trichterteil verschließt.

19. Behandlungsliege nach einem der vorhergehenden Ansprüche, dadurch gekennzeichnet, daß zwischen der Auffangschale (13) und dem Sammelbehälter (51) für die abzuführenden Flüssigkeiten eine Zerkleinerungspumpe vorgesehen ist.

20. Behandlungsliege nach einem der vorhergehenden Ansprüche, dadurch gekennzeichnet, daß die Entsorgungsanordnung eine Vorrichtung zur Pulverisierung der Exkremente und/oder der Flüssigkeiten aufweist, die nach einer Abkühlungsphase durch Zufuhr von Energie verdampft werden.

21. Behandlungsliege nach Anspruch 20, dadurchg gekennzeichnet, daß die Energiezufuhr mittels eines Lasers erfolgt.

22. Behandlungsliege nach Anspruch 20, dadurch gekennzeichnet, daß die Energiezufuhr mittels Ultraschall erfolgt.

23. Behandlungsliege nach Anspruch 1, dadurch gekennzeichnet, daß die Liegefläche (1) an einer ihrer Längsseiten mit einer verschwenkbaren Gleitfläche zur Übergabe der Person an eine andere Unterlage versehen ist und daß die Gleitfläche frei bewegliche Rollen oder Kugeln aufweist, die einzeln oder bandförmig angeordnet sind und daß die Gleitfläche mit Aussparungen versehen ist.

24. Behandlungsliege nach Anspruch 23, dadurch gekennzeichnet, daß die Gleitfläche (54) unter einem Winkel zur Horizontalen an der Behandlungsliege arretierbar ist.

25. Behandlungsliege nach Anspruch 24, dadurch gekennzeichnet, daß die Gleitfläche (54) an die anatomische Körperform angepaßt ist.

26. Behandlungsliege nach Anspruch 25, dadurch gekennzeichnet, daß die Gleitfläche mit mindestens einer Flüssigkeitsablaufrille versehen ist sowie mit einer Austrittsöffnung für warme Luft.

27. Behandlungsliege nach einem der vorhergehenden Ansprüche, dadurch gekennzeichnet, daß in der Konsole eine Verstelleinrichtung (6) für die Liegefläche (1) , insbesondere eine hydraulische, pneumatische oder elektrische Anordnung vorgesehen ist, um so der Liegefläche (1) eine beliebig einstellbare Seiten-, Höhen- und Längenverstellung zu erteilen.

28. Behandlungsliege nach Anspruch 27, dadurch gekennzeichnet, daß die Verstelleinrichtung Druckzylinder (7) aufweist, die hufeisenförmig an der Oberseite der Konsole befestigt sind.

## Claims

1. Treatment bed for the cleaning and care, for the satisfaction of the bodily needs, for the diagnostic monitoring and for the therapeutic treatment of people who are bedridden, immobile, restricted in movement or disabled, having an adjustable lying surface (1), which has a number of sections (8) which are interconnected in an articulated manner and which is arranged on a movable unit (2), having a supply arrangement, arranged in the unit, for liquid substances and having a disposal arrangement for liquid and solid substances, having a cleaning arrangement for the person and having an electrical control system for the central operation of all the functions, characterised in that:
each section (8) is subdivided into a multiplicity of fields (9) which change their shape to adapt to the anatomy and between which drainage grooves (17) for liquids are provided, which drainage grooves extend from the side walls (10) of the lying surface (1) radially to a circular cutout (5) which is arranged approximately centrally in the lying surface and is arranged lower than the side walls,
the side walls (10) are inflatable and have a reinforced outer skin and a stretchable inner skin such that, when a part of the filling air is let off, the inner skin contracts downwards and thus pulls the upper edge of the outer skin downwards,
the supply arrangement has an air jet which is connected to a two-way directional valve (29) in order to supply drying air to the cleaning arrangement (34, 35), and in that it has a device for storing medical data and values concerning the person treated and a device for the telemetric transmission of these values.

2. Treatment bed according to Claim 1, characterised in that the unit is connected to the wheels via extendable holding arms.

3. Treatment bed according to Claim 1, characterised in that the fields (9) of the individual sections (8) of the lying surface (1) are composed of inflatable hollow bodies made of rubber or elastically deformable plastic.

4. Treatment bed according to Claim 3, characterised in that each field (9) of the lying surface (1) is assigned its own air supply arrangement (15).

5. Treatment bed according to one of the preceding claims, characterised in that the cutout (5) in the lying surface (1) can be closed.

6. Treatment bed according to one of the preceding claims, characterised in that a flat area made of solid material is arranged at its foot end for accommodating movement therapy equipment.

7. Treatment bed according to one of the preceding claims, characterised in that the end parts of the lying surface (1) can be extended.

8. Treatment bed according to Claim 1, characterised in that the supply arrangement has a plurality of chambers (20 to 24) which are provided with a liquid level indicator and are connected via outlet pipes to a mixer valve (25) in order in this way to be able to undertake jet, gush, shower and/or disinfection sprayings.

9. Treatment bed according to Claim 8, characterised in that it has a control device for mixing pure water with treatment liquid.

10. Treatment bed according to one of the preceding claims, characterised in that a spray head (34) is provided below the cutout (5), which spray head can be swivelled into the centre of the cutout (5) and has a plurality of perforated discs (42), which are arranged above one another and can be rotated relative to one another, and at least two radially arranged boundary lips (40, 41).

11. Treatment bed according to Claim 10, characterised in that the top perforated disc of the spray head (34) has a centrally arranged, axially adjustable spray jet.

12. Treatment bed according to one of the preceding claims, characterised in that, in addition to the spray head (34), a shower apparatus (35) is provided for cleaning the entire body, which shower apparatus is connected to a flexible hose and is connected to the chambers (20 to 24) via the two-way directional valve (29), a heat exchanger (28), a pressure pump (27) and a mixer valve (25).

13. Treatment bed according to one of the preceding claims, characterised in that a collection dish (13) is provided below the cutout (5) in the lying surface (1), which collection dish tapers downwards in the manner of a funnel and has a rinsing ring located on the inside and a holding ring located on the outside.

14. Treatment bed according to Claim 13, characterised in that a rail arrangement (46) is situated at the end of the funnel-shaped part (44) of the collection dish (13), which rail arrangement has a holding bolt for accommodating an excrement pan (43) with simultaneous opening of the lid provided on the pan.

15. Treatment bed according to Claim 14, characterised in that a gearwheel-type arrangement having a roller (47) and two wheels is provided at the end of the rails (46) so that, by the pan (43) being pushed in, any paper bags (45) situated on the roller (47) are pulled over said pan and come to rest with their opening (59) below the funnel (44) of the collection dish (13).

16. Treatment bed according to Claim 15, characterised in that the paper bags (45) have folded side walls which are interconnected by a base, and in that the edges of the upper side have a perforated strip and two sides located opposite each other, the individual bags being interconnected via perforated strips.

17. Treatment bed according to one of the preceding claims, characterised in that the excrement pan (43) has a side (48) which can be swivelled via a joint rail and can be swivelled via a pulling device.

18. Treatment bed according to one of the preceding claims, characterised in that a perforated screen is provided in the funnel part (44) of the collection dish (13) for separating liquid and solid substances, and in that a spring-loaded flap (49) is provided in the funnel part (44), which flap closes without loading the funnel part.

19. Treatment bed according to one of the preceding claims, characterised in that a comminution pump is provided between the collection dish (13) and the receiver (51) for the liquids to be discharged.

20. Treatment bed according to one of the preceding claims, characterised in that the disposal arrangement has an apparatus for pulverising the excrements and/or the liquids which, after a cooling phase, are evaporated by the supply of energy.

21. Treatment bed according to Claim 20, characterised in that the energy is supplied by means of a laser.

22. Treatment bed according to Claim 20, characterised in that the energy is supplied by means of ultrasound.

23. Treatment bed according to Claim 1, characterised in that the lying surface (1) is provided on one of its longitudinal sides with a swivellable sliding surface for transferring the person onto another bed, and in that the sliding surface has freely movable rollers or balls which are arranged individually or in strips, and in that the sliding surface is provided with recesses.

24. Treatment bed according to Claim 23, characterised in that the sliding surface (54) can be arrested on the treatment bed at an angle to the horizontal plane.

25. Treatment bed according to Claim 24, characterised in that the sliding surface (54) is adapted to the anatomical shape of the body.

26. Treatment bed according to Claim 25, characterised in that the sliding surface is provided with at least one liquid drainage groove and with an outlet opening for hot air.

27. Treatment bed according to one of the preceding claims, characterised in that an adjustment device (6) for the lying surface (1), in particular a hydraulic, pneumatic or electric arrangement, is provided in the unit in order in this way to give the lying surface (1) any desired adjustable side, height and length adjustment.

28. Treatment bed according to Claim 27, characterised in that the adjustment device has pressure cylinders (7) which are attached to the upper side of the unit in a horseshoe shape.

## Revendications

1. Couchette de traitement pour laver et pour soigner, satisfaire les besoins, assurer une surveillance diagnostique et apporter les soins thérapeutiques aux personnes alitées, immobiles, à mobilité limitée ou handicapées, présentant une surface pour se coucher (1) ajustable, composée d'une pluralité de sections (8) liées les unes aux autres par des articulations, agencée sur une console roulante (2) avec une installation d'alimentation en matières liquides et une installation d'évacuation de matières liquides et solides, une installation de lavage pour la personne et un système électrique de commande pour la commande centralisée de toutes les fonctions, caractérisée en ce que: chaque section (8) est divisée en une pluralité de champs (9)
de forme variable pour s'adapter à l'anatomie, entre lesquels sont prévues des rainures (17) pour l'évacuation des substances liquides, courant radialement depuis les parois latérales (10) de la surface de la couchette jusqu'à un orifice circulaire (5) disposé à peu près au centre de la surface de la couchette et situé plus bas que les parois latérales,
les parois latérales (10) sont gonflables et présentent une membrane externe renforcée, ainsi qu'une membrane interne élastique, de sorte qu'en laissant s'échapper une partie de l'air de remplissage, la membrane interne se contracte vers le bas et tire ainsi le bord supérieur de la membrane externe vers le bas,
l'installation d'alimentation comporte une buse d'air qui est reliée à un robinet à deux voies (29), pour amener l'air de séchage de l'installation de nettoyage (34, 35), et en ce qu'elle comporte un dispositif pour enregistrer les données et informations médicales concernant la personne traitée, ainsi qu'un dispositif de transmission à distance de ces données.

2. Couchette de traitement selon la revendication 1, caractérisée en ce que la console est pourvue de bras de support extensibles avec des roues.

3. Couchette de traitement selon la revendication 1, caractérisée en ce que les champs (9) des différentes sections (8) de la surface de la couchette (1) sont constitués de corps creux gonflables en caoutchouc ou en une matière synthétique élastique se prêtant à la déformation.

4. Couchette de traitement selon la revendication 3, caractérisée en ce que chaque champ (9) de la surface de la couchette (1) comporte son propre dispositif d'amenée d'air (15).

5. Couchette de traitement selon l'une des revendications précédentes, caractérisée en ce que l'orifice (5) dans la surface de couchette (1) peut être fermé.

6. Couchette de traitement selon l'une des revendications précédentes, caractérisée en ce qu'une surface plane en matériau dur est aménagée à son extrémité côté pied pour recevoir des appareils de mécanothérapie.

7. Couchette de traitement selon l'une des revendications précédentes, caractérisée en ce que les extrémités de la surface de la couchette (1) sont extensibles.

8. Couchette de traitement selon la revendication 1, caractérisée en ce que l'installation d'alimentation comporte plusieurs compartiments (20 à 24) pourvus d'indicateurs de niveau des liquides et sont reliés à un robinet mélangeur (25) par des tuyaux d'émission pour pouvoir procéder à des aspersions par filet, jet d'eau, douche et/ou désinfectantes.

9. Couchette de traitement selon la revendication 8, caractérisée en ce qu'elle comporte un équipement de réglage pour le mélange d'eau pure et de liquide de traitement.

10. Couchette de traitement selon l'une des revendications précédentes, caractérisée en ce qu'en-dessous de l'orifice (5) une tête d'aspersion inclinable (34) est prévue au milieu de l'orifice (5) et qui présente plusieurs plaques trouées (42) superposées, pouvant être tournées les unes par rapport aux autres et au moins deux lèvres de délimitation agencées radialement (40, 41).

11. Couchette de traitement selon la revendication 10, caractérisée en ce que la plaque trouée la plus haute de la tête d'aspersion (34) présente une buse de pulvéristion centrée, ajustable dans la direction axiale.

12. Couchette de traitement selon l'une des revendications précédentes, caractérisée en ce qu'en plus de la tête d'aspersion (34), un dispositif de douche (35) pourvu d'une conduite flexible est prévu pour laver la totalité du corps, et qui est relié par l'intermédiaire d'un robinet à deux voies (29), d'un échangeur thermique (28), d'une pompe à pression (27) et d'un robinet mélangeur (25) avec les compartiments (20 à 24).

13. Couchette de traitement selon l'une des revendications précédentes, caractérisée en ce qu'en-dessous de l'orifice (5) dans la surface de la couchette (1) est prévue une poche de vidange (13) en forme d'entonnoir se resserrant vers le bas avec à l'intérieur une couronne d'aspersion et à l'extérieur une couronne de retenue.

14. Couchette de traitement selon la revendication 13, caractérisée en ce qu'à l'extrémité de la partie en forme d'entonnoir (44) de la poche de vidange (13) se trouve un système de rails (46) avec une butée d'arrêt pour la réception d'un bac à excréments (43) avec ouverture simultanée du couvercle dont est pourvu le bac.

15. Couchette de traitement selon la revendication 14, caractérisée en ce qu'à l'extrémité des rails (46) un système du type roue dentée est prévu avec un rouleau (47) et deux roues, de sorte que les sacs en papier (45) se trouvant sur le rouleau (47) sont tirés sur le bac lors de l'insertion de ce bac et viennent se loger avec leur ouverture (59) sous l'entonnoir (44) de la poche de vidange (13).

16. Couchette de traitement selon la revendication 15, caractérisée en ce que les sacs en papier (45) possèdent des faces latérales pliées, qui sont reliées les unes aux autres par un fond et en ce que les bords du côté supérieur possèdent une bande trouée et deux côtés diposés l'un en face de l'autre, les sacs individuels étant reliés les uns aux autres par des bandes perforées.

17. Couchette de traitement selon l'une des revendications précédentes, caractérisée en ce que le bac à excréments (43) présente un côté (48) pouvant pivoter sur un rail d'articulation, que l'on peut faire pivoter à l'aide d'une installation de traction.

18. Couchette de traitement selon l'une des revendications précédentes, caractérisée en ce que dans la partie en forme d'entonnoir (44) de la poche de vidange (13), est prévu un tamis pour la séparation des liquides des matières solides et en ce que dans la partie en forme d'entonnoir (44) est prévu un clapet (49) à ressort, qui ferme la partie en forme d'entonnoir en l'absence de charge.

19. Couchette de traitement selon l'une des revendications précédentes, caractérisée en ce qu'une pompe broyeuse est prévue entre la poche de vidange (13) et le récipient collecteur (51) pour les liquides à évacuer.

20. Couchette de traitement selon l'une des revendications précédentes, caractérisée en ce que l'installation d'évacuation possède un dispositif pour la pulvérisation des excréments et/ou des liquides, qui après une phase de refroidissement sont évaporés par un apport d'énergie.

21. Couchette de traitement selon la revendication 20, caractérisée en ce que l'apport d'énergie se fait par laser.

22. Couchette de traitement selon la revendication 20, caractérisée en ce que l'apport d'énergie se fait par ultrasons.

23. Couchette de traitement selon la revendication 1, caractérisée en ce que la surface de la couchette (1) est pourvue sur l'un de ses longs côtés d'une surface de glissement inclinable pour le transfert d'une personne sur un autre support, et en ce que la surface de glissement possède des rouleaux ou des billes librement mobiles, qui sont arrangés individuellement ou en bande et en ce que la surface de glissement est pourvue d'évidements.

24. Couchette de traitement selon la revendication 23, caractérisée en ce que la surface de glissement (54) peut être positionnée par rapport à la couchette de traitement de manière à former un angle par rapport à l'horizontale.

25. Couchette de traitement selon la revendication 24, caractérisée en ce que la surface de glissement (54) est adaptée à la forme anatomique du corps.

26. Couchette de traitement selon la revendication 25, caractérisée en ce que la surface de glissement est pourvue d'au moins une rainure d'évacuation de liquide et d'un orifice de sortie pour l'air chaud.

27. Couchette de traitement selon l'une des revendications précédentes, caractérisée en ce que dans la console est prévue une installation de réglage (6) de la surface de la couchette (1), en particulier une installation hydraulique, pneumatique ou électrique, de façon à permettre un déplacement réglable à volonté de côté, en hauteur et en longueur de la surface de la couchette (1).

28. Couchette de traitement selon la revendication 27, caractérisée en ce que l'installation de réglage possède des cylindres de compression (7) qui sont fixés en forme de fer à cheval à la partie supérieure de la console.
